# EUROPÄISCHE PATENTSCHRIFT

(11) **EP 0 778 112 B1**
(45) Veröffentlichungstag und Bekanntmachung des Hinweises auf die Patenterteilung: **04.09.2002**
(21) Anmeldenummer: 96118166.6
(22) Anmeldetag: 13.11.1996
(51) Int. Cl.: B28B 7/02, B28B 7/28

(54) **Verfahren zur Herstellung von Mauerelementen**
Process for making wall elements
Procédé pour la fabrication de blocs pour mur

(30) Priorität: 07.12.1995 DE 19545697
(43) Veröffentlichungstag der Anmeldung: 11.06.1997
(73) Patentinhaber: Veit Dennert KG Baustoffbetriebe, D-96130 Schlüsselfeld (DE)
(72) Erfinder: Dennert, Frank, 96120 Bischberg (DE); Dennert, Veit, Dr., 96120 Bischberg (DE)
(74) Vertreter: Hübner, Gerd, Dipl.-Phys.

(56) Entgegenhaltungen:
- DE-B- 1 036 740
- FR-A- 1 039 372
- FR-E- 66 710
- GB-A- 139 010

## Beschreibung

Die Erfindung betrifft ein Verfahren zur Herstellung von Mauerelementen aus Beton oder dergleichen Baustoff mit variabler Dimensionierung und/oder Formgebung auf einer Fertigungsanlage sowie eine dieses Verfahren umsetzende Fertigungsanlage.

Bei den erwähnten Mauerelementen kann es sich beispielsweise um mehr oder weniger großformatige Mauersteine, um industriell vorgefertigte Mauersegmente oder ganze Mauerplatten handeln, die vorzugsweise aus in Formen eingefüllten und verdichteten Beton, aber auch aus entsprechenden Baustoffen - also z.B. auf der Basis von Calcium-Silikat-Hydrat - gefertigt werden.

Bekannte Fertigungsanlagen weisen einen oben offenen Formkasten mit einem Boden und vertikalen Seitenwänden auf, der das Format des zu fertigenden Mauerelements vorgibt. Mittels einer Füllvorrichtung, die in der Regel aus einem unten offenen Füllkasten besteht, wird der Formkasten mit üblich angerichtetem Betonmaterial (oder einem entsprechenden Baumaterial) gefüllt, das durch einen von oben in den Formkasten absenkbaren Preßstempel verdichtet wird.

Diese bekannte Fertigungsanlage weist dahingehend Nachteile auf, daß mit ein und demselben Formkasten und dem darauf formatmäßig abgestimmten Preßstempel immer nur Mauerelemente eines einzigen Formates hergestellt werden können. Bei einem Formatwechsel muß die Fertigungsanlage umgebaut weden, indem andersformatige Formkästen und Preßstempel eingesetzt werden. Dies beschränkt in unerwünschter Weise die Kapazität einer solchen Fertigungsanlage. Darüber hinaus müssen für die Herstellung verschiedenformatiger Mauerelemente entsprechend verschiedene Formate von Formkästen und Preßstempeln hergestellt und auf Lager gehalten werden, was einen erheblichen Investitions- und Lageraufwand bedeutet.

Eine gewisse Abhilfe bei der vorstehend erörterten Problematik schafft bereits eine Fertigungsanlage, wie sie aus der DE 44 08 845 A1 bekannt ist. Bei dieser Fertigungsanlage ist mindestens eine Seitenwand des Formkastens mit variablem Abstand zu dessen gegenüberliegender Seitenwand positionierbar. Damit wird erreicht, daß eine Dimension des Formkastens, also beispielsweise dessen Länge, veränderlich eingestellt werden kann. Um bei unterschiedlichen Formkastengrößen nun ein und denselben Preßstempel verwenden zu können, ist eine Seitenwand des Formkastens höhenverschiebbar, damit sie unter der Beaufschlagung durch den Preßstempel bei dessen Absenken in den Formkasten nach unten nachgeben kann.

Durch die bekannte Fertigungsanlage wird zwar bereits eine gewisse Variabilität hinsichtlich einer Dimension des Mauerelementes erreicht. Eine komplette industrielle Vorfertigung von Gebäudenaußenmauern erfordert jedoch eine höhere Flexibilität bei der Formgebung der einzelnen Mauerelemente. Bei einer solchen Vorfertigung wird nämlich eine Gebäudeaußenwand in verschiedene Mauerelemente "puzzleartig" zerlegt, wobei optimalerweise erreichbar sein sollte, daß sämtliche Maueröffnungen z.B. für Fenster, Türen, Wandöffnungen für Entlüftungen und schräg verlaufende Mauerabschlüsse, wie z.B. im Giebelbereich einer Außenwand, in die Formgebung der einzelnen Mauerelemente bei ihrer Herstellung einbezogen werden können. Es genügt also nicht, lediglich verschiedene Formate herstellen zu können, sondern es müssen in den einzelnen Mauerelemente Ausschnitte, Schrägen u.s.w. ausgebildet werden können. Dies ist an sich bei einer Mauerelementproduktion mit der bekannten Fertigungsanlage nicht möglich.

Aus der DE 1 036 740 B ist eine Form mit einem Formaussparungskörper zur Herstellung von Mauerelementen aus Beton bekannt, der zwei Blechprofile umfaßt, die einen Hohlraum begrenzen. Das untere Blechprofil liegt mit seiner Bodenplatte auf dem Bodenblech eines Formkastens, während die Deckelplatte des oberen Blechprofils einen beim Verdichten des Betonmaterials einfahrenden Preßstempel berührt. Zwischen den beiden Platten erstrecken sich Druckfedern, die beim Abheben des Preßstempels das obere Blechprofil in seine Ausgangslage vor der Belastung zurückdrücken. Aufgrund des relativ komplizierten Aufbaus ist ein derartiger Formaussparungskörper nicht zur wirtschaftlichen Herstellung beliebiger Mauerelement-Aufrißformen bzw. von Ausnehmungen mit Sonderabmessungen in Mauerelementen geeignet.

Aus der FR 66710 E sind Formaussparungskörper zur Herstellung von Isolierplatten bekannt. Die Formaussparungskörper bestehen aus einem relativ steifen Material, wie z. B. Metall und können aus einzelnen Standardelementen zusammengesetzt werden.

Der Erfindung liegt demzufolge die Aufgabe zugrunde, ein Verfahren zur Herstellung von Mauerelementen auf einer Fertigungsanlage mit einem im wesentlichen quaderförmigen, oben offenen Formkasten anzugeben, daß eine hohe Flexibilität hinsichtlich Dimensionierung und Formgebung der damit hergestellten Mauerelemente ermöglicht.

Diese Aufgabe wird durch ein Verfahren mit den im Anspruch 1 angegebenen Verfahrensschritten gelöst. Kernpunkt der Erfindung ist dabei die Verwendung von Formaussparungskörpern aus einem elastisch komprimierbaren Material im Formkasten, wobei diese Formaussparungskörper die Form eines geraden Prismas mit einer Höhe im unbelasteten Zustand aufweisen, die der Höhe des Formkastens entspricht. Mit Hilfe dieser Formaussparungskörper kann also innerhalb des in der Regel eine quaderförmige Grundform aufweisenden Formkastens eine praktisch beliebige Aufrißform des Mauerelementes erreicht werden. So können durch in ihrer Grundfläche dreieckige Formaussparungskörper Schrägen am Mauerelement erzeugt werden, wie sie etwa bei einem im Giebelbereich einer Gebäudeaußenwand zu plazierenden Mauerelement notwendig sind.

Überraschenderweise hat sich nun im Zuge der Erfindungsentwicklung herausgestellt, daß elastisch komprimierbare Formaussparungskörper trotz ihrer Simplizität für den erfindungsgemäßen Zweck sehr gut geeignet sind. Es wurde nämlich herausgefunden, daß die Körper die Beaufschlagung durch den Preßstempel und das damit verbundene Zusammendrücken in der Größenordnung von etwa 10 % ihrer Höhe unbeschadet überstehen. Dabei findet im wesentlichen eine nur im Druckrichtung des Preßstempels gerichtete Kompression der Formaussparungskörper statt, da rechtwinklig dazu entweder der Formkasten selbst eine starre Begrenzungsfläche für die daran anliegenden Oberflächen der Formaussparungskörper bilden oder das an die entsprechende Formfläche des Formaussparungskörpers anschließende Betonmaterial aufgrund der Druckbeaufschlagung durch den Preßstempel einen entsprechenden Gegendruck aufbaut, der ein Ausbauchen der Formaussparungskörper quer zur Preßrichtung des Preßstempels praktisch vollständig unterbindet.

Insoweit bleiben die Formflächen der Formaussparungskörper trotz deren Flexibilität und Kompressibilität eben.

Ferner wirkt sich die Verwendung der komprimierbaren Formaussparungskörper auch im Zusammenhang mit der Entformung des verdichteten Mauerelementes günstig aus. Beim Entlasten der Formaussparungskörper expandieren diese nämlich wieder, so daß ihre an das Betonmaterial angrenzenden Formflächen eine Relatiwerschiebung zum Betonmaterial vollführen. Damit wird ein Anhaften des Betonmaterials an den Formflächen der Formaussparungskörper wirkungsvoll unterbunden. Letztere können damit sehr einfach entfernt werden, ohne die Oberflächengüte des Mauerelementes zu beeinträchtigen.

In den Unteransprüchen 2 bis 5 sind vorteilhafte Weiterbildungen des erfindungsgemäßen Verfahrens angegeben. So können in einem Herstellungszyklus in einem Formkasten gleichzeitig mehrere Mauerelemente hergestellt werden, indem mit Hilfe von Formaussparungskörpern getrennte Formräume im Formkasten ausgebildet werden. Die Formaussparungskörper bilden also Unterteilungen im Formkasten.

Für Formaussparungskörper mit beschränkter Grundfläche kann es vorteilhaft sein, den Formaussparungskörper an der Innenseite des Formkastens - also z.B. auf dessen Boden oder im unteren Bereich der Seitenwand - vorzugsweise durch eine lösbare Verklebung zu fixieren. Damit wird verhindert, daß der Formaussparungskörper während des Befüllvorganges des Formkastens mit Betonmaterial verrückt wird oder umfällt.

Ferner ist es vorteilhaft, im Rahmen des erfindungsgemäßen Verfahrens einen Satz von Basis-Formaussparungskörpern zu verwenden, die z.B. nach regelmäßig im Hausbau wiederkehrenden Bauelementen dimensioniert und geformt sind. Als Beispiel sind hier Formaussparungskörper für standardisierte Tür- oder Fensteröffnungen oder für Mauerdurchlässe zu nennen, in die Entlüftungsventilatoren eingesetzt werden. Für letztere werden Mauerdurchlässe benötigt, die einen lichten Querschnitt von 20 cm x 20 cm aufweisen. Dementsprechend weist ein Formaussparungskörper zur Bildung eines solchen Mauerdurchlasses diese Grundfläche sowie eine der Formkastenhöhe entsprechende Höhe von 40 cm auf, wenn ein Mauerelement mit einer Normdicke von 36 cm hergestellt werden soll.

Der Anspruch 6 kennzeichnet eine Fertigungsanlage für Mauerelemente aus Beton oder dergleichen Baustoff zur Durchführung des Verfahrens nach einem der vorstehend erörterten Ansprüche. Vorteilhafte Ausgestaltungen dieser Fertigungsanlage sind den Unteransprüchen 7 bis 11 entnehmbar. Zur Vermeidung von Wiederholungen wird zur Erläuterung dieser Fertigungsanlage wird auf die nachfolgende Beschreibung verwiesen, in der Ausführungsbeispiele des erfindungsgemäßen Verfahrens und der dafür verwendeten Fertigungsanlage anhand der beigefügten Zeichnungen näher erläutert werden. Es zeigen
- Fig. 1A bis F: schematische Vertikalschnitte durch eine Fertigungsanlage für Mauerelemente in nacheinanderfolgenden Schritten des erfindungsgemäßen Verfahrens,
- Fig. 2 bis 4: schematische Vertikalschnitte durch die Fertigungsanlage mit unterschiedlichen Ausführungsformen von Formaussparungskörpern,
- Fig. 5: eine schematische Draufsicht auf einen befüllten Formkasten mit eingesetzten Formaussparungskörpern,
- Fig 6: einen schematischen Vertikalschnitt durch eine Fertigungsanlage mit einen Formaussparungskörper in einer weiteren Ausführungsform.

Die in Fig. 1A bis E gezeigte Fertigungsanlage weist einen oben offene Formkasten 1 auf, der aus einem Unterlagsblech 2 und vier vertikalen Seitenwänden 3, 4, 5, 6 (s. auch Fig. 5) zusammengesetzt ist. Die vier Seitenwände 3 bis 6 sind rahmenartig starr miteinander verbunden und über eine nicht näher dargestellte Hubvorrichtung vom Unterlagsblech 2 nach oben abhebbar.

Zum Befüllen des Formkastens 1 mit Betonmaterial bei abgelassenen Seitenwänden 3 bis 6 ist eine Füllvorrichtung 7 vorgesehen, die bezüglich der in Fig. 1A bis C gezeigten Ausgangsstellung des Formkastens 1 seitlich oberhalb desselben angeordnet ist. Sie weist ein festes Bodenblech 8 auf, das in vertikaler Richtung fluchtend mit dem oberen Rand 9 des Formkastens 1 angeordnet ist. Ferner weist die Füllvorrichtung 7 einen unten offenen, trichterförmig ausgestalteten Füllkasten 10 auf, der von oben durch eine nicht näher dargestellte Fördereinrichtung mit Betonmaterial befüllt werden kann. Das Betonmaterial wird auf einer üblichen Betonmischanlage angerichtet.

Zum Einbringen des Betonmaterials in den Formkasten 1 ist der Füllkasten 10 in horizontaler Richtung über dem Formkasten 1 hin- und herbewegbar, wodurch das Betonmaterial durch die untere Füllöffnung 11 des Füllkastens 10 in den Formkasten 1 fallen kann. Die Breite der Füllöffnung 11 entspricht dabei der Breite b (s. Fig. 5) des Formkastens 1, das Ausmaß der Hin- und Herbewegung richtet sich nach dessen Länge 1.

Um relativ großflächige Mauerelemente herstellen zu können, beträgt die Länge 1 des Formkastens 1 beispielsweise 2 m, seine Breite b z.B. 1 m und die Höhe h 40 cm. Die Höhenrichtung des Formkastens 1 entspricht im übrigen der Dickenrichtung des darin hergestellten Mauerelementes, so daß mit einem Formkasten einer Höhe von 40 cm aufgrund der noch zu erläuternden Verdichtung des Betonmaterials ein Mauerelement mit einer Normdicke von 36,5 cm hergestellt werden kann.

Um nun Mauerelemente herstellen zu können, die von der rechteckigen Grundform und Basisdimensionierung des Formkastens 1 abweichen, sind entsprechend dem erfindungsgemäßen Verfahren Formaussparungskörper 12 aus einem elastisch komprimierbaren Material, wie z.B. Polystyrolschaum in den leeren Formkasten 1 eingesetzt. Diese Formaussparungskörper 12 weisen grundsätzlich die Form eines geraden Prismas mit einer Höhe H auf, die der Höhe h des Formkastens 1 entspricht. Im in Fig. 1 gezeigten Ausführungsbeispiel weist der Formaussparungskörper 12 die Grundform eines rechtwinkligen Dreiecks auf, und ist - wie in der umkreisten Detailaufsicht in Fig. 1A erkennbar ist - am einen Ende des Formkastens 1 so eingesetzt, daß seine praktisch aus der Hypothenuse der Grundfläche gebildete Formfläche 13 die Ausformung eines Mauerelementes mit einer schräg verlaufenden Seitenfläche ermöglicht. Diese Seitenfläche kann z.B. einen Teil des ortgangsseitigen Abschlusses einer Giebelwand bilden.

Die Beschreibung der eigentlichen Fertigungsanlage ist noch dahingehend zu ergänzen, daß oberhalb des Formkastens 1 ein Preßstempel 14 vorgesehen ist, der über eine nicht dargestellte hydraulische Antriebsvorrichtung nach unten in den Formkasten 1 absenkbar ist. Entsprechend weist der Preßstempel 14 eine Grundfläche auf, die der lichten Grundfläche des Formkastens 1 entspricht, also im vorliegenden Falle knapp 2 m x 1 m beträgt.

Die Abfolge des erfindungsgemäßen Verfahrens ist wie folgt zu erörtern:

Nach dem individuellen Vorbereiten des Formkastens 1 durch Einsetzen des oder der jeweils gewünschten Formaussparungskörper 12 wird der mit Betonmaterial gefüllte Füllkasten 10 über den Formkasten 1 hinwegbewegt, so daß das Betonmaterial 15 in den im Formkasten 1 freibleibenden Formraum 16 eingefüllt wird (Fig. 1A). Durch die nachlaufende Kante 17 der Füllöffnung 11 des Füllkastens 10 wird die Oberfläche des Betonmaterials 15 glattgezogen, so daß der Formraum 16 vollständig und sauber mit Betonmaterial 15 gefüllt ist (Fig. 1B).

Anschließend wird der Preßstempel 14 nach unten abgesenkt (Pfeile 18 in Fig. 1C) und fährt damit in den Formkasten 1 ein. Dadurch wird das Betonmaterial 15 verdichtet und gleichzeitig der Formaussparungskörper 12 in vertikaler Richtung komprimiert. Das Verdichten des Betonmaterials 15 kann zusätzlich durch eine Vibrationsanregung des Formkastens 1 unterstützt werden. Dazu ist das Unterlagsblech 2 auf einer nicht näher dargestellten Vibrationsvorrichtung gelagert.

Zum Verdichtungsvorgang ist darauf hinzuweisen, daß sich der Formaussparungskörper 12 nur in vertikaler Richtung komprimiert, nicht jedoch in horizontaler Richtung ausbaucht, da der im Betonmaterial 15 herrschende Verdichtungsdruck einer solchen Ausbauchtendenz entgegenwirkt. Trotz der Elastizität der Formaussparungskörper 12 bleibt also die Formfläche 13 eben.

Im heruntergefahrenen Zustand des Preßstempels 14 wird anschließend der die Seitenwände 3 bis 6 bildende Rahmen des Formkastens 1 mit Hilfe der nicht dargestellten Hubvorrichtung auf ein Niveau oberhalb des Preßstempels 14 nach oben abgehoben (Pfeile 19 in Fig. 1D). Dadurch wird das aus dem Betonmaterial 15 gebildete Mauerelement 20 und der Formaussparungskörper 12 seitlich entschalt.

Wie in Fig. 1E dargestellt ist, wird anschließend auch der Preßstempel 14 zusammen mit dem Rahmenteil der Seitenwände 3 bis 6 weiter nach oben abgehoben (Pfeile 19, 21). Dadurch wird der Formaussparungskörper 12 entlastet und expandiert in vertikaler Richtung in seine ursprüngliche Form. Er steht also über das Mauerelement 20 nach oben hinaus, wie in Fig. 1E dargestellt ist. Es kann nun der Formaussparungskörper 12 entfernt (Pfeil 22) und das Mauerelement 20 auf dem Unterlagsblech 2 zum vollständigen Aushärten weggefahren werden (Fig. 1F).

Es ist darauf hinzuweisen, daß als Fertigungsanlage auch grundsätzlich eine Anlage gemäß DE 44 08 845 A1 verwendet werden kann, bei der eine Seitenwand (z.B. Seitenwand 3) variabel verschiebbar ausgestaltet ist. In Verbindung mit den hier dargestellten erfindungsgemäßen Verfahren lassen sich dann mit einem Satz weniger Formaussparungskörper 12 sehr verschiedene Ausgestaltungen von Mauerelementen erzielen.

Wie aus den Fig. 2 bis 4 deutlich wird, können Formaussparungskörper 12 als Vollkörper (Fig. 2) ausgebildet sein. Bei der in Fig. 3 dargestellten Ausführungsform der Erfindung ist der als Ganzes mit 12' bezeichnete Formaussparungskörper in einer vertikal verlaufenden Ebene in zwei Teilkörper 23, 24 geteilt. Gemäß Fig. 4 ist der Formaussparungskörper 12" in einer horizontalen Ebene in zwei Teilkörper 25, 26 geteilt. Diese Ausführungsform ist vorteilhaft, wenn eine komplette Entfernung des Formaussparungskörpers 12" schwierig ist.

Fig. 5 macht die hohe Variabilität für die Formgebung der mit dem erfindungsgemäßen Verfahren herzustellenden Mauerelemente 20', 20" an einem augenfälligen Beispiel deutlich.

So können durch Einsatz verschiedener, individuell geformter und spezifisch aus einem Polystyrolschaum-Block ausgeschnittener Formaussparungskörper 12, wie sie in Fig. 5 in ihrer Ausgestaltung und Anordnung dargestellt sind, in einem Herstellungszyklus in einem Formkasten 1 durch Ausbildung getrennter Formräume mit Hilfe dieser Formaussparungskörper 12 zwei Mauerelemente 20', 20" (oder auch mehr davon) gleichzeitig hergestellt werden. Beim Mauerelement 20' ist dabei zusätzlich eine kleine Maueröffnung 27 mit Hilfe des dort sitzenden Formaussparungskörpers 12 vorgesehen, die ohne das erfindungsgemäße Verfahren in aufwendiger Weise aus dem Mauerelement 20' ausgesägt werden müßte. Diese Maueröffnung 27 dient beispielsweise zum Einsetzen eines Ventilators für die motorische Entlüftung eines Badezimmers.

Die Formaussparungskörper 12 können auch teilweise runde Grundformen aufweisen, wie dies in Fig. 5 unten dargestellt ist. Der im Mauerelement 20" durch den entsprechenden Formaussparungskörper 12 gebildete Rundbogen 28 kann im Einbauzustand des Mauerelementes 20" beispielsweise den Sturz eines Rundbogenfensters bilden.

Anhand von Fig. 5 ist ferner darauf hinzuweisen, daß beispielsweise die beiden Formaussparungskörper 12 bei der Maueröffnung 27 bzw. dem Rundbogen 28 am Unterlagsblech 2 mittels einer lösbaren Klebeverbindung befestigt sind. Dadurch wird ein Umfallen dieser mit einer relativ kleinen Standfläche versehenen Formaussparungskörper 12 beim Befüllen des Formkastens 1 mit Betonmaterial vermieden.

In Fig. 6 ist eine weitere alternative Ausführungsform für einen Formaussparungskörper 12 gezeigt. Letzterer ist mit einem starren Unterbau in Form eines oben offenen Kastens 29 ausgeführt, in den ein elastisch komprimierbarer Teilkörper 30 eingesetzt ist. Der Kasten 29 ist beispielsweise durch vier in Draufsicht in Rechteckform angeordnete, vertikale Blechwände gebildet, von denen in Fig. 6 drei Wände 31, 32, 33 sichtbar sind. Die Höhe H' des Kastens 29 entspricht dabei der Dicke d des zu fertigenden Mauerelementes 20. Auf halber Höhe des Kastens 29 ist zwischen den Blechwänden 31, 32, 33 ein Zwischenboden 34 eingeschweißt, auf dem der quaderförmige, elastisch komprimierbare Teilkörper 30 sitzt. Dessen Oberseite 35 fluchtet in unbelastetem Zustand mit dem oberen Rand 9 des Formkastens 1.

Beim Verdichtungsvorgang analog Fig. 1C fährt der Preßstempel 14 nun in den Formkasten 1 ein, bis er mit den Oberkanten 36 des Kastens 29 abschließt.

Der Vorteil bei dieser Art von Formaussparungskörpern liegt darin, daß zwar der Höhenunterschied beim Verdichten ausgeglichen, beim Verdichtungsvorgang jedoch eine saubere Abschlußkante zum Mauerelement 20 hin erhalten wird, da praktisch die gesamte Formfläche 13 des Formaussparungskörpers 12 aus Blech besteht. Der Teil des aus Polystyrolschaum gefertigten Teilkörpers 30, der das Verdichtungsmaß des Betonmaterials 15 kompensieren muß, wird bis auf die Höhe des Kastens 29 komprimiert.

## Patentansprüche

1. Verfahren zur Herstellung von Mauerelementen aus Betonmaterial oder dergleichen Baustoff mit variabler Dimensionierung und/oder Formgebung auf einer Fertigungsanlage, die einen oben offenen Formkasten (1) aufweist, mit folgenden Verfahrensschritten:
- Einsetzen mindestens eines Formaussparungskörpers (12, 12', 12") aus einem elastisch komprimierbaren Material in den Formkasten (1), wobei der mindestens eine Formaussparungskörper (12, 12', 12") die Form eines geraden Prismas mit einer Höhe (H) im unbelasteten Zustand aufweist, die der Höhe (h) des Formkastens (1) entspricht,
- Befüllen des freibleibenden Formraumes (16) des Formkastens (1) mit Betonmaterial (15),
- Verdichten des Betonmaterials (15) durch Einfahren eines Preßstempels (14), dessen Druckfläche der Grundfläche des Formkastens (1) entspricht, von oben in den Formkasten (1) unter gleichzeitiger Kompression des mindestens einen Formaussparungskörpers (12, 12', 12"),
- Entfernen der Seitenwände (3, 4, 5, 6) des Formkastens (1),
- Abheben des Preßstempels (14) nach oben unter gleichzeitiger Entlastung des mindestens einen Formaussparungskörpers (12, 12', 12"),
- Entfernen des mindestens einen Formaussparungskörpers (12, 12', 12"), und
- Aushärten des Mauerelementes (20, 20', 20").

2. Verfahren nach Anspruch 1, **dadurch gekennzeichnet, daß** bei einem Herstellungszyklus in einen Formkasten (1) durch Ausbildung getrennter Formräume (16, 16') mit Hilfe von Formaussparungskörpern (12) mehrere Mauerelemente (20', 20") gleichzeitig hergestellt werden.

3. Verfahren nach Anspruch 1 oder 2, **dadurch gekennzeichnet, daß** der mindestens eine Formaussparungskörper (12, 12', 12") an der Innenseite des Formkastens (1) fixiert wird.

4. Verfahren nach Anspruch 3, **dadurch gekennzeichnet, daß** der mindestens eine Formaussparungskörper (12, 12', 12") durch eine lösbare Verklebung an der Innenwand des Formkastens (1) fixiert wird.

5. Verfahren nach einem der Ansprüche 1 bis 4, **dadurch gekennzeichnet, daß** Formaussparungskörper (12, 12', 12") aus einem Satz von Basis-Formaussparungskörpern verwendet werden, die vorzugsweise nach regelmäßig im Hausbau wiederkehrenden Bauelementen dimensioniert und geformt sind.

6. Fertigungsanlage für Mauerelemente aus Betonmaterial oder dergleichen Baustoff zur Durchführung des Verfahrens nach einem der Ansprüche 1 bis 5, mit
- einem oben offenen Formkasten (1) mit einem Boden (8) und vertikalen Seitenwänden (3, 4, 5, 6),
- einer Füllvorrichtung (7) zur Befüllung des Formkastens (1) mit Betonmaterial (15), und
- einem von oben in den Formkasten (1) absenkbaren Preßstempel (14) zum Verdichten des eingefüllten Betonmaterials (15) zu einem Mauerelement (20, 20', 20"),
**gekennzeichnet durch**
mindestens einen in den Formkasten (1) einsetzbaren Formaussparungskörper (12, 12', 12") aus einem elastisch komprimierbaren Material, der die Form eines geraden Prismas mit einer Höhe (H) im unbelasteten Zustand aufweist, die der Höhe (h) des Formkastens (1) entspricht.

7. Fertigungsanlage nach Anspruch 6, **dadurch gekennzeichnet, daß** der mindestens eine Formaussparungskörper (12, 12', 12") in einer vertikal verlaufenden Ebene geteilt ist.

8. Fertigungsanlage nach Anspruch 6, **dadurch gekennzeichnet, daß** der mindestens eine Formaussparungskörper (12") in einer horizontalen Ebene geteilt ist.

9. Fertigungsanlage nach einem der Ansprüche 6 bis 8, **dadurch gekennzeichnet, daß** der gesamte Formaussparungskörper (12) aus einem elastisch komprimierbaren Material, vorzugsweise aus Polystyrolschaum besteht.

10. Fertigungsanlage nach Anspruch 6, **dadurch gekennzeichnet, daß** der mindestens eine Formaussparungskörper (12) einen starren Unterbau (29) aufweist, auf dem ein elastisch komprimierbarer Teilkörper (30) sitzt.

11. Fertigungsanlage nach Anspruch 10, **dadurch gekennzeichnet daß** der Unterbau als oben offener Kasten (29) ausgebildet ist, dessen Höhe der Dicke (d) des Mauerelements entspricht und in dessen nach oben weisender Öffnung der in unbelastetem Zustand über den Kasten hinausragende Teilkörper (30) angeordnet ist.

## Claims

1. A method for the manufacture of wall elements from concrete or similar building material with variable dimensioning and/or shaping on a manufacturing plant that has an upwards open molding box (1), comprising the following steps:
- inserting, in the molding box (1), at least one mold-cavity body (12, 12', 12") of flexibly compressible material, with the at least one mold-cavity body (12, 12', 12"), when not loaded, having the shape of a straight prism of a height (H) that corresponds to the height (h) of the molding box (1);
- filling the remaining mold space (16) of the molding box (1) with concrete (15);
- compacting the concrete (15) by insertion, from above into the molding box (1), of a molding plug (14) the working face of which corresponds to the basal surface of the molding box (1), this being accompanied with simultaneous compression of the at least one mold-cavity body (12, 12', 12");
- removing the side walls (3, 4, 5, 6) of the molding box (1);
- lifting the molding plug (14) upwards with simultaneous relief of the at least one mold-cavity body (12, 12', 12");
- removing the at least one mold-cavity body (12, 12', 12"); and
- curing the wall element (20, 20', 20").

2. A method according to claim 1, **characterized in that** several wall elements (20', 20") are simultaneously manufactured during a manufacturing cycle in a molding box (1) by separate molding spaces (16, 16') being formed by the aid of mold-cavity bodies (12).

3. A method according to claim 1 or 2, **characterized in that** the at least one mold-cavity body (12, 12', 12") is fixed to the inside of the molding box (1).

4. A method according to claim 3, **characterized in that** the at least one mold-cavity body (12, 12', 12") is fixed to the inner wall of the molding box (1) by detachable gluing.

5. A method according to one of claims 1 to 4, **characterized in that** mold-cavity bodies (12, 12', 12") are used from a set of base mold-cavity bodies that are dimensioned and shaped, preferably conforming to building elements as regularly and repeatedly occurring in house building.

6. A manufacturing plant for wall elements from concrete or similar building material for putting into practice the method according to one of claims 1 to 5, comprising
- an upwards open molding box (1) with a bottom (8) and vertical side walls (3, 4, 5, 6);
- a charging tray (7) for charging the molding box (1) with concrete (15); and
- a molding plug (14) that is lowered from above into the molding box (1), compacting the charged concrete (15) into wall elements (20, 20', 20");
**characterized by**
at least one mold-cavity body (12, 12', 12") of flexibly compressible material, which is insertable into the molding box (1) and which, when not loaded, has the shape of a straight prism of a height (H) that corresponds to the height (h) of the molding box (1).

7. A manufacturing plant according to claim 6, **characterized in that** the at least one mold-cavity body (12, 12', 12") is divided along a vertical plane.

8. A manufacturing plant according to claim 6, **characterized in that** the at least one mold-cavity body (12, 12', 12") is divided along a horizontal plane.

9. A manufacturing plant according to one of claims 6 to 8, **characterized in that** the entire mold-cavity body (12) consists of flexibly compressible material, preferably polystyrene foam.

10. A manufacturing plant according to claim 6, **characterized in that** the at least one mold-cavity body (12) has a rigid substructure (29) with a flexibly compressible partial body (30) placed thereon.

11. A manufacturing plant according to claim 10, **characterized in that** the substructure has the shape of an upwards open box (29), the height of which corresponds to the thickness (d) of the wall element and in the upward opening of which is disposed the partial body (30) that, when not loaded, projects above the box.

## Revendications

1. Procédé pour la fabrication de blocs pour mur, en béton ou en un matériau similaire, avec un dimensionnement et / ou une forme variables, dans une installation de fabrication qui présente une caisse de moulage (1) ouverte en haut, avec les étapes de procédé suivantes :
- mise en place dans la caisse de moulage (1) d'au moins un corps à empreintes de moulage (12, 12', 12'') en un matériau compressible de manière élastique, le corps à empreintes de moulage (12, 12', 12''), au nombre d'un au moins, présentant à l'état sans contrainte la forme d'un prisme droit, d'une hauteur (H) qui correspond à la hauteur (h) de la caisse de moulage (1),
- remplissage de l'espace resté libre (16) de la caisse de moulage (1) avec du béton (15),
- compactage du béton (15) par introduction dans la caisse de moulage (1) depuis le haut d'un piston de compression (14) dont la surface de pression correspond à la surface de base de la caisse de moulage (1), avec compression simultanée du corps à empreintes de moulage (12, 12', 12''), au nombre d'un au moins,
- retrait des parois latérales (3, 4, 5, 6,) de la caisse de moulage (1),
- soulèvement du piston de compression (14) vers le haut avec décharge simultanée du corps à empreintes de moulage (12, 12', 12''), au nombre d'un au moins,
- retrait du corps à empreintes de moulage (12, 12', 12''), au nombre d'un au moins et
- durcissement du bloc pour mur (20, 20', 20'').

2. Procédé selon la revendication 1, **caractérisé en ce que**, lors d'un cycle de fabrication dans une caisse de moulage (1), plusieurs blocs pour mur (20', 20'') peuvent être fabriqués simultanément par la formation de cavités séparées (16, 16') à l'aide de corps à empreintes de moulage (12).

3. Procédé selon la revendication 1 ou 2, **caractérisé en ce que** le corps à empreintes de moulage (12, 12', 12''), au nombre d'un au moins, est fixé à la face intérieure de la caisse de moulage (1).

4. Procédé selon la revendication 3, **caractérisé en ce que** le corps à empreintes de moulage (12, 12', 12''), au nombre d'un au moins, est fixé à la paroi intérieure de la caisse de moulage (1) par un collage démontable.

5. Procédé selon une des revendications 1 à 4, **caractérisé en ce que** sont utilisés des corps à empreintes de moulage (12, 12', 12'') pris dans un jeu de corps à empreintes de moulage, lesquels ont de préférence la forme et les dimensions de blocs de construction couramment utilisés dans la construction de maisons.

6. Installation de fabrication de blocs pour mur en béton ou en un matériau similaire pour la réalisation du procédé selon une des revendications 1 à 5, avec
- une caisse de moulage (1) ouverte en haut avec un fond (8) et des parois latérales verticales (3, 4, 5, 6),
- un dispositif de remplissage (7) pour le remplissage en béton (25) de la caisse de moulage (1) et
- un piston de compression (14) pouvant être abaissé depuis le haut dans la caisse de moulage (1), pour compacter le béton (15) en un bloc pour mur (20, 20', 20''),
**caractérisée par** au moins un corps à empreintes de moulage (12, 12', 12'') en un matériau compressible de manière élastique pouvant être introduit dans la caisse de moulage (1), corps qui présente la forme d'un prisme droit d'une hauteur (H) à l'état sans contrainte, hauteur qui correspond à la hauteur (h) de la caisse de moulage (1).

7. Installation de fabrication selon la revendication 6, **caractérisée en ce que** le corps à empreintes de moulage (12, 12', 12''), au nombre d'un au moins, est divisé selon un plan vertical.

8. Installation de fabrication selon la revendication 6, **caractérisée en ce que** le corps à empreintes de moulage (12''), au nombre d'un au moins, est divisé selon un plan horizontal.

9. Installation de fabrication selon une des revendications 6 à 8, **caractérisée en ce que** l'ensemble du corps à empreintes de moulage (12) consiste en un matériau compressible de manière élastique, de préférence en du polystyrène expansé.

10. Installation de fabrication selon la revendication 6, **caractérisée en ce que** le corps à empreintes de moulage (12''), au nombre d'un au moins, présente un soubassement rigide (29) sur laquelle est placé un corps partiel (30) compressible de manière élastique.

11. Installation de fabrication selon la revendication 10, **caractérisée en ce que** le soubassement a la forme d'un casier (29) ouvert en haut, dont la hauteur correspond à l'épaisseur (d) du bloc pour mur et dans l'ouverture dirigée vers la haut duquel est disposé le corps partiel (30) qui dépasse du casier à l'état sans contraite.
